# EUROPÄISCHE PATENTSCHRIFT

(11) **EP 3 078 855 B1**
(45) Veröffentlichungstag und Bekanntmachung des Hinweises auf die Patenterteilung: **30.01.2019**
(21) Anmeldenummer: 16164273.1
(22) Anmeldetag: 07.04.2016
(51) Int. Cl.: F04B 23/04, F04B 49/00, F04B 49/08

(54) **HYDRAULIKAGGREGAT**
HYDRAULIC ASSEMBLY
AGRÉGAT HYDRAULIQUE

(30) Priorität: 10.04.2015 DE 102015206464
(43) Veröffentlichungstag der Anmeldung: 12.10.2016
(73) Patentinhaber: Reintjes GmbH, 31785 Hameln (DE)
(72) Erfinder: Schüder, Neels, 28197 Bremen (DE)
(74) Vertreter: Plöger, Jan Manfred

(56) Entgegenhaltungen:
- JP-A- 2010 174 927
- US-A1- 2011 005 214
- US-A1- 2014 060 681

## Beschreibung

Die Erfindung betrifft ein Hydraulikaggregat gemäß dem Oberbegriff von Anspruch 1.

Ein Hydraulikaggregat ist aus der DE 10 2010 023 713 A1 und der auf das gleiche Prioritätsdokument zurückgehenden US 2011/000 5214 A1 bekannt und wird dazu verwendet, Hydraulikflüssigkeit auf zumindest zwei verschiedenen Druckniveaus bereit zu stellen. Es ist bekannt, die Hochdruck-Pumpe und die Niederdruck-Pumpe lösbar starr zu koppeln, sodass der Antrieb beide Pumpen antreibt. Nachteilig hieran ist, dass die Pumpe eine vergleichsweise große Kupplung benötigt.

Aus der JP 2010 174927 A ist ein System zum Vermeiden von Leerlauf bekannt, bei dem ein Zylindermotor automatisch außer und in Betrieb gesetzt wird. Es existieren zwei Ölpumpen, von denen eine fest mit dem Zylindermotor gekoppelt ist. Eine zweite Ölpumpe wird über eine elektrisch schaltbare Kupplung nach einem Wiederstarten des Zylindermotors zugeschaltet, um eine Startkupplung mit Öldruck zu versorgen. Nach dem Startvorgang wird die zweite Ölpumpe wieder abgeschaltet. Auf diese Weise wird ein Elektromotor eingespart, der in vorherigen Systemen zum Antreiben der zweiten Ölpumpe während eines Stillstands des Zylindermotors verwendet wurde.

Aus der US 2014/0060681 A1 ist System zur Versorgung mit Hydrauliköl bekannt, bei dem zwei oder mehr Ölpumpen kaskadiert hintereinander geschaltet sind, sodass eine nachgeschaltete Ölpumpe bereits mit Öldruck beaufschlagt wird. Der Öldruck der ersten Ölpumpe wird verwendet, um eine Kupplung zu betätigen, die die zweite Ölpumpe mit ihrem Antriebsmotor verbindet.
Der Erfindung liegt die Aufgabe zu Grunde, das Hydraulikaggregat so auszugestalten, dass eine kleine Kupplung verwendbar ist.

Die Erfindung löst das Problem durch ein Hydraulikaggregat mit den Merkmalen von Anspruch 1.

In anderen Worten ist die Kupplung so ausgebildet, dass ihr Schaltzustand durch Zuführen von Hydraulikflüssigkeit, die auf dem von der Niederdruck-Pumpe erzeugten Druckniveau ist, geändert werden kann. Es ist möglich, dass das Betätigen mittels des Hydraulikfluids, das unter Niederdruck steht, die Kupplung weiter geöffnet oder dass sie weiter geschlossen wird.

Die Kupplung ist erfindungsgemäß so ausgebildet, dass sie bei Beaufschlagen mit Niederdruck mit Schlupf kuppelt und ein Antriebs-Drehmoment auf die Hochdruck-Pumpe überträgt, sodass die Hochdruck-Pumpe Hydraulikflüssigkeit mit einem Hochdruck abgibt, der größer ist als der Niederdruck. Darunter, dass die Kupplung mit Schlupf kuppelt, wird verstanden, dass die Hochdruckpumpe nicht mit der Drehzahl dreht, mit der sie dreht, wenn die Kupplung vollständig eingekuppelt ist. Es ist möglich, nicht aber notwendig, dass dann, wenn die Kupplung mit Schlupf eingekuppelt ist, ein geringeres Drehmoment übertragen wird als im voll eingekuppelten Zustand.

Dadurch, dass die Hochdruck-Pumpe Hydraulikflüssigkeit mit einem Hochdruck abgibt, der größer ist als der Niederdruck, steht Druckfluid auf einem höheren Druckniveau zur Verfügung. Wenn der Hochdruck, den die Hochdruck-Pumpe abgibt, wenn die Kupplung mit Schlupf gekuppelt ist, kleiner ist als der maximale Hochdruck, ist es dann durch vollständiges Einkuppeln der Kupplung möglich, den Hochdruck auf den maximal möglichen Hochdruck zu steigern, sodass mit dem Hydraulikaggregat mehrere Druckniveaus erzeugbar sind.

Vorteilhaft an der Erfindung ist zudem, dass zum Betätigen der Kupplung lediglich eine Schaltvorrichtung, beispielsweise ein Ventil, notwendig ist. Die erfindungsgemäße Hydraulikpumpe ist daher einfach und damit robust aufgebaut.

Vorteilhaft ist zudem die Verbesserung des System-Wirkungsgrads, da die Hochdruck-Pumpe nur dann läuft, wenn Hochdruckfluid benötigt wird.

Es ist ein weiterer Vorteil, dass die Hochdruck-Pumpe dann einfach aus dem Drehmomentfluss geschaltet werden kann, wenn sie nicht benötigt wird. Dadurch werden Reibungsverluste vermieden und der Wirkungsgrad gesteigert.

Im Rahmen der vorliegenden Beschreibung wird unter der Niederdruck-Pumpe insbesondere eine Pumpe verstanden, die bauartbedingt Hydraulikflüssigkeit auf einen maximalen Niederdruck bringen kann, der deutlich kleiner ist als der Druck, der von der Hochdruck-Pumpe maximal erzeugbar ist. Insbesondere ist das Verhältnis zwischen dem maximalen Hochdruck und dem maximalen Niederdruck größer als vier. Selbstverständlich ist es möglich, nicht aber notwendig, dass die Niederdruck-Pumpe stets den gleichen Niederdruck erzeugt. Beispielsweise kann der Niederdruck schwanken. Maßgeblich ist, dass der Niederdruck einen vorgegebenen maximalen Niederdruck nicht überschreitet.

Es ist möglich, nicht aber notwendig, dass die Hochdruck-Pumpe stets den gleichen Hochdruck abgibt. Insbesondere ist es denkbar, dass die Hochdruckpumpe zumindest zeitweise einen Druck abgibt, der sogar kleiner ist als der Niederdruck. Maßgeblich ist jedoch, dass die Hochdruck-Pumpe so ausgebildet ist, dass sie einen maximalen Hochdruck abgeben kann, der deutlich größer ist als der maximale Niederdruck.

Unter dem Hochdruck wird insbesondere der Druck verstanden, unter dem das Hydraulikfluid steht, wenn es von der Hochdruck-Pumpe unter Druck gesetzt wurde. Unter dem Niederdruck wird derjenige Druck der Hydraulikflüssigkeit verstanden, unter dem die Hydraulikflüssigkeit steht, wenn sie von der Niederdruck-Pumpe unter Druck gesetzt wurde.

Um die Kupplung mit der Hochdruckpumpe so zu verbinden, dass eine Erhöhung des von der Kupplung auf die Hochdruck-Pumpe übertragenen Drehmoments eine Erhöhung des Hochdrucks bewirkt, wobei die Erhöhung des Hochdrucks eine Erhöhung des Antriebs-Drehmoments auf die Hochdruck-Pumpe bewirkt, kann die Druckseite der Hochdruck-Pumpe mit der Kupplung über eine Druckleitung verbunden sein.

Wird Hydraulikfluid mit Niederdruck zur Kupplung geleitet, so kuppelt diese mit Schlupf. Daraufhin wird die Hochdruck-Pumpe angetrieben, liefert Hydraulikflüssigkeit mit einem höheren Druck und betätigt so die Kupplung in die gleiche Richtung wie das Hydraulikfluid mit Niederdruck. Dadurch wird gemäß einer Ausführungsform die Kupplung weiter geschlossen, das heißt, dass der Schlupf weiter sinkt und die Kupplung schließlich schlupffrei kuppelt. Da die Hochdruck-Pumpe unter einem hohen Druck stehendes Hydraulikfluid fördert, kann die Kupplung vergleichsweise klein ausgeführt werden, da ein hoher Kupplungsdruck aufgebracht wird.

Alternativ bewirkt die Erhöhung des Hochdrucks eine Verminderung des Antriebs-Drehmoments auf die Hochdruck-Pumpe.

Gemäß einer bevorzugten Ausführungsform ist die Kupplung mittels einer Druckleitung mit der Hochdruck-Pumpe verbunden, wobei die Druckleitung so ausgebildet ist, dass ein schlagartiger Druckanstieg an einer Druckseite der Hochdruck-Pumpe, der einen Differenzdruck Δp größer ist als der Kupplungsdruck in der Kupplung, nach einer Halbwertszeit zu einem Kupplungsdruck führt, der um die Hälfte des Differenzdrucks Δp größer ist, wobei die Halbwertszeit zumindest 200 Millisekunden, insbesondere zumindest 500 Millisekunden, besonders bevorzugt zumindest 1000 Millisekunden beträgt. Beispielsweise wird dazu ein Querschnitt der Druckleitung so klein gewählt, dass die Forderung erfüllt ist. Je kleiner der Querschnitt ist, desto größer ist die Halbwertszeit. Dadurch wird ein schlagartiger Anstieg des Kupplungsdrucks und des Hochdrucks vermieden.

Gemäß einer bevorzugten Ausführungsform weist die Druckleitung eine Durchflussbeeinflussungsvorrichtung auf, insbesondere eine Drossel, ein Ventil und/oder einen Druckminderer. Durch die Druckleitung fließt unter Hochdruck stehendes Fluid in die Kupplung. Je schneller sich der Druck in der Kupplung aufbaut, desto schneller schließt die Kupplung. Es handelt sich damit um eine positive Rückkupplung. Durch die Durchflussbeeinflussungsvorrichtung kann die Stärke dieser positiven Rückkupplung beeinflusst werden. Es ist damit möglich, einen Druckverlauf im Druckölkreislauf zu beeinflussen. Günstig ist es, wenn die Durchflussbeeinflussungsvorrichtung in ihrer Drosselwirkung einstellbar ist.

Der Druckverlauf ist die Abhängigkeit des Hochdrucks von der Zeit. Insbesondere kann es vorteilhaft sein, dass der Hochdruck nicht zu schnell auf seinen maximalen Wert ansteigt. In diesem Fall ist es günstig, wenn beispielsweise eine Drossel in der Druckleitung vorhanden ist. Diese verhindert einen zu schnellen Anstieg des Drucks in der Kupplung und damit einen zu schnellen Anstieg des Hochdrucks auf seinen maximalen Wert.

Vorzugsweise ist die Kupplung mittels einer Schaltleitung mit der Niederdruck-Pumpe verbunden, wobei die Schaltleitung ein Magnetventil, insbesondere ein Proportionalventil, aufweist. Mittels des Magnetventils kann die Kupplung auf Niederdruck gelegt werden, sodass das Antriebs-Drehmoment teilweise auf die Hochdruck-Pumpe übertragen wird.

Erfindungsgemäß ist zudem ein Schiffsgetriebe mit einem erfindungsgemäßen Hydraulikaggregat, wobei die Niederdruck-Pumpe Teil eines Schmierölkreislaufs ist. Schmieröl muss dauerhaft auf einem relativ geringen Druckniveau zur Verfügung gestellt werden. Die Niederdruck-Pumpe eignet sich daher besonders gut als Schmierölpumpe.

Unter einem Schiffsgetriebe wird ein Getriebe verstanden, dass zum Einbau in ein Schiff ausgebildet ist. Dazu muss es vorzugsweise so aufgebaut sein, dass es bei maximaler Vorwärtsfahrt auf maximale Rückwärtsfahrt umschalten kann. Insbesondere ist das Schiffsgetriebe daher ein Wendegetriebe. Günstig ist es, wenn das Schiffsgetriebe zum Übertragen eine Leistung von zumindest 250 Kilowatt besitzt.

Vorzugsweise ist die Hochdruckpumpe Teil eines Druckölkreislaufs. Beispielsweise umfasst der Druckölkreislauf einen hydraulischen Aktor, beispielsweise eine Kupplung. Derartige hydraulische Aktoren werden lediglich sporadisch verwendet, sodass es nicht notwendig ist, dass dauerhaft Hydraulikfluid mit Hochdruck vorhanden ist.

Im Folgenden wird die Erfindung anhand der beigefügten Zeichnungen näher erläutert. Dabei zeigt:
- Figur 1: ein Schema einer erfindungsgemäßen Hydraulikpumpe, bei dem die Kupplung geöffnet ist,
- Figur 2: das Hydraulikaggregat gemäß Figur 1, bei dem die Kupplung mit Schlupf kuppelt und
- Figur 3: das Hydraulikaggregat mit geschlossener Kupplung,
- Figur 4: einen Druckverlauf des Hochdrucks und
- Figur 5: mit den Teilfiguren 5a, 5b und 5c ein erfindungsgemäßes Hydraulikaggregat, das ein Gestänge zum Schalten der Kupplung aufweist.

Figur 1 zeigt ein erfindungsgemäßes Hydraulikaggregat 10 mit einer Niederdruck-Pumpe 12, einer Hochdruck-Pumpe 14 und einem Antrieb 16, der im vorliegenden Fall durch ein Elektromotor gebildet ist. Der Antrieb 16 kann beispielsweise aber auch ein Verbrennungsmotor sein, beispielsweise ein Haupt- oder Hilfsdiesel eines Schiffes. Der Antrieb 16 ist drehfest mit der Niederdruck-Pumpe 12 gekoppelt, im vorliegenden Fall mittels einer Welle 18.

Die Niederdruck-Pumpe 12 gibt Hydraulikflüssigkeit 20 in eine Schaltleitung 22 ab, welche unter einem Niederdruck p₁₂ steht. Die so unter Druck stehende Hydraulikflüssigkeit 20 könnte daher auch als Niederdruck-Hydraulikflüssigkeit bezeichnet werden. Bei der Hydraulikflüssigkeit handelt es sich beispielsweise um Öl, insbesondere Schmieröl.

Die Hochdruck-Pumpe 14 ist über ein Doppel-Rückschlagventil 24 mit der Schaltleitung 22 verbunden. Die Schaltleitung 22 enthält zudem ein Magnetventil 26, mit dem der Druck p in der Schaltleitung 22 zu einer Kupplung 28 durchgeschaltet werden kann. Bei dem Magnetventil 26 kann es sich um ein Proportionalventil handeln, das ist aber nicht notwendig.

Figur 1 zeigt das Magnetventil 26 in seiner Nulldruckstellung, in der die Kupplung 28 über eine Rückleitung 30 mit einem Sumpf 32 verbunden ist. In dem Sumpf 32 kann beispielsweise Umgebungsdruck herrschen.

Da die Kupplung 28 druckfrei ist, befindet sie sich in der vorliegenden Ausführungsform im geöffneten Zustand. Beispielsweise werden dazu Kupplungsscheiben 34.1, 34.2, ... durch eine Feder 36 auf Abstand gehalten. Wird die Kupplung 28 mit Hydraulikflüssigkeit 20 beaufschlagt, so drückt die Hydraulikflüssigkeit 20 auf einen Kolben 37, der wiederum die Kupplungsscheiben 34.1, 34.2, ... zusammenpresst und so die Kupplung 37 zumindest teilweise schließt.

Es ist zu erkennen, dass die Schaltleitung 22 mit einem Schmierölempfänger 38 verbunden ist. In der in Figur 1 gezeigten Betriebsstellung versorgt das Hydraulikaggregat 10 den Schmierölempfänger 38 mit Schmieröl, es wird aber lediglich Hydraulikflüssigkeit auf Niederdruck p₁₂ bereitgestellt. Der Schmierölempfänger 38 ist Teil eines Schmierölkreislaufs 39, der auch die Verbindungsleitungen umfasst.

Figur 2 zeigt das Magnetventil 26 in seiner Schaltstellung, in der die Schaltleitung 22 die Kupplung 28 mit Niederdruck p₁₂ versorgt. Ein p₁₂ in der Kupplung 28 steigt damit auf den p₁₂ an. Der Niederdruck p₁₂ ist so stark, dass die Kupplung 28 mit Schlupf kuppelt. Das heißt, dass eine Drehfrequenz einer Antriebsseite der Kupplung und damit zumeist eine Drehfrequenz n₁₆ des Antriebs 16 größer ist als eine Drehfrequenz n₂₈ der Kupplung 28 auf ihrer Abtriebsseite.

Dadurch, dass die Kupplung 28 mit Schlupf kuppelt, wird ein Antriebsdrehmoment M₂₈ auf die Hochdruck-Pumpe 14 übertragen. Die Hochdruck-Pumpe 14 bringt dadurch Hydraulikflüssigkeit 20 auf Hochdruck p₁₄, der größer ist als der Niederdruck p₁₂. Dadurch schaltet das Doppel-Rückschlagventil 24 und dadurch wird der Hochdruck p₁₄ an die Kupplung 28 angelegt. Da also die Druckseite der Hochdruck-Pumpe 14 nun mit der Kupplung 28 verbunden ist, steigt der Kupplungsdruck p₂₈ auf den Hochdruck p₁₄ an.

Die Verbindung zwischen der Hochdruck-Pumpe 14 und der Kupplung 28 wird als Druckleitung 40 bezeichnet. Es sei darauf hingewiesen, dass die Druckleitung 40 teilweise mit der Schaltleitung 22 identisch sein kann und in der gezeigten Ausführungsform auch ist. Die Druckleitung 40 steht in Verbindung mit einem Druckölempfänger 42, beispielsweise einer Kupplung oder einem sonstigen hydraulischen Aktor, der Teil eines Druckölkreislaufs 43 ist.

Durch den steigenden Druck in der Kupplung 28 nimmt der Schlupf in der Kupplung 28 immer weiter ab, bis die Kupplung schließlich vollständig eingekuppelt ist. In diesem Zustand sind der Antrieb 16 und die Hochdruck-Pumpe 14 drehfest miteinander verbunden.

Figur 3 zeigt den Zustand, in dem beide Pumpen 12, 14 Fluid fördern. Es ist zu erkennen, dass beide Pumpen 12, 14 durch eine gemeinsame Versorgungsleitung 44 aus dem Sumpf 32 mit Hydraulikflüssigkeit versorgt werden. Vom Schmierölempfänger 38 und Druckölempfänger 42 zurück laufende Hydraulikflüssigkeit fließt in den Sumpf 32.

Figur 4 zeigt den Druckverlauf des Kupplungsdrucks p_{28,SdT}(t) in der Kupplung 28 bei einem Hydraulikaggregat nach dem Stand der Technik. Es ist zu erkennen, dass der Kupplungsdruck p_{SdT}(t) schlagartig ansteigt und abfällt, was häufig unerwünscht ist. Eingezeichnet ist zudem ein errechneter Druckverlauf p₁₄(t) für ein erfindungsgemäßes Hydraulikaggregat. Nach einem Schaltpunkt tₛ steigt der Druck p₁₄ vergleichsweise langsam an. Zu einem Zeitpunkt t₁ beginnt die Hochdruck-Pumpe 14 zu fördern. Aufgrund des Rückkopplungseffekts steigt das Antriebs-Drehmoment M₂₈ ebenso an wie daraus resultierend der Hochdruck p₁₄ und damit der Kupplungsdruck p₂₈.

Die Geschwindigkeit des Druckanstieg des Kupplungsdrucks p₂₈ kann verringert werden, indem - wie gemäß einer bevorzugten Ausführungsform vorgesehen - in der Druckleitung 40 zwischen der Druckseite der Hochdruck-Pumpe 14 und der Kupplung 28 eine Durchflussbeeinflussungsvorrichtung 45 (vgl. Figur 1) angeordnet wird. Alternativ oder zusätzlich kann ein Querschnitt zumindest eines Teils der Druckleitung 40 so gewählt sein, dass die Druckleitung die Wirkung der Durchflussbeeinflussungsvorrichtung 45 hat. So kann der in Figur 4 gezeigte Kupplungsdruck-Verlauf p₂₈(t) erreicht werden.

Zu einem Durchschaltzeitpunkt t₂ kuppelt die Kupplung 28 voll, das heißt ohne Schlupf, und der Hochdruck p₁₄ erreicht seinen Maximalwert p_{14,max}. Dies entspricht dem maximalen Druck, den die Hochdruck-Pumpe 14 liefert.

Mittels einer Durchflussbeeinflussungsvorrichtung 45, beispielsweise einer Drossel, kann der Druckanstieg in der Kupplung 28 verzögert werden. Damit kann die Stärke der positiven Rückkopplung und damit die Zeit zwischen dem Schaltpunkt und dem Zeitpunkt, zu dem der volle Hochdruck anliegt, eingestellt werden.

Die Figuren 5a, 5b und 5c zeigen eine weitere Ausführungsform, bei der die Kupplung 28 ein Gestänge 46 aufweist, mittels dem die Kraft von einem druckbeaufschlagten Zylinder 48 auf die Kupplungsscheiben 34 übertragen wird. Die Funktionsweise unterscheidet sich nicht von derjenigen, die für die Figuren 1 bis 3 beschrieben wurde.

**Bezugszeichenliste**

| | | | |
|---|---|---|---|
| 10 | Hydraulikaggregat | p₁₂ | Niederdruck |
| 12 | Niederdruck-Pumpe | p₁₄ | Hochdruck |
| 14 | Hochdruck-Pumpe | p₂₈ | Kupplungsdruck |
| 16 | Antrieb | Δp | Differenzdruck |
| 18 | Welle | M₂₈ | Antriebs-Drehmoment |
| | | n | Drehfrequenz |
| 20 | Hydraulikflüssigkeit | ts | Schaltpunkt |
| 22 | Schaltleitung | | |
| 24 | Doppel-Rückschlagventil | | |
| 26 | Magnetventil | | |
| 28 | Kupplung | | |
| | | | |
| 30 | Rückleitung | | |
| 32 | Sumpf | | |
| 34 | Kupplungsscheiben | | |
| 36 | Feder | | |
| 37 | Kolben | | |
| 38 | Schmierölempfänger | | |
| 39 | Schmierölkreislauf | | |
| | | | |
| 40 | Druckleitung | | |
| 42 | Druckölempfänger | | |
| 43 | Druckölkreislauf | | |
| 44 | Versorgungsleitung | | |
| 45 | Durchflussbeeinflussungsvorrichtung | | |
| 46 | Gestänge | | |
| 48 | Zylinder | | |

## Patentansprüche

1. Hydraulikaggregat (10) mit
(a) einer Niederdruck-Pumpe (12) zum Abgeben von Hydraulikflüssigkeit (20) mit einem Niederdruck (p₁₂),
(b) einem Antrieb (16), der mit der Niederdruck-Pumpe (12) zum Antreiben verbunden ist,
(c) einer Hochdruck-Pumpe (14) zum Abgeben von Hydraulikflüssigkeit (20), die unter Hochdruck (p₁₄) steht,
wobei ein von der Hochdruck-Pumpe (14) maximal abgebbarer Druck größer ist als ein von der Niederdruck-Pumpe (12) maximal abgebbarer Druck, und
(d) einer Kupplung (28), mittels der die Hochdruck-Pumpe (14) reversibel in einen Drehmomentfluss mit dem Antrieb (16) schaltbar ist,
(e) wobei die Kupplung (28) so mit der Niederdruck-Pumpe (12) verbunden ist, dass die Kupplung (28) mittels Hydraulikflüssigkeit (20) mit Niederdruck (p₁₂) betätigbar ist,
(f) wobei die Kupplung (28) so ausgebildet ist, dass sie, wenn sie mit Niederdruck (p₁₂) beaufschlagt ist, mit Schlupf kuppelt und ein Antriebs-Drehmoment (M₂₈) auf die Hochdruck-Pumpe (14) überträgt, sodass die Hochdruck-Pumpe (14) Hydraulikflüssigkeit (20) mit einem Hochdruck (p₁₄) abgibt, der größer ist als der Niederdruck (p₁₂),
(g) wobei die Kupplung (28) mit der Hochdruck-Pumpe (14) so verbunden ist, dass eine Erhöhung des von der Kupplung (28) auf die Hochdruck-Pumpe (14) übertragenen Antriebs-Drehmoments (M₂₈) eine Erhöhung des Hochdrucks (p₁₄) bewirkt,
**dadurch gekennzeichnet, dass**
(h) die Kupplung (28) mit der Hochdruck-Pumpe (14) so verbunden ist, dass die Erhöhung des Hochdrucks (p₁₄) eine Erhöhung des Antriebs-Drehmoments (M₂₈) auf die Hochdruck-Pumpe (14) bewirkt.

2. Hydraulikaggregat (10) nach Anspruch 1, **dadurch gekennzeichnet, dass**
- die Kupplung (28) mittels einer Druckleitung (40) mit der Hochdruck-Pumpe (14) verbunden ist und
- die Druckleitung (40) ausgebildet ist, dass ein schlagartiger Druckanstieg an einer Druckseite der Hochdruck-Pumpe (14), der einen Differenzdruck Δp größer ist als der Kupplungsdruck p₂₈ in der Kupplung, nach einer Halbwertszeit zu einem Kupplungsdruck führt, der um die Hälfte des Differenzdrucks Δp größer ist,
- wobei die Halbwertszeit zumindest 200 Millisekunden beträgt.

3. Hydraulikaggregat (10) nach Anspruch 2, **dadurch gekennzeichnet, dass** die Druckleitung (40) eine Durchflussbeeinflussungsvorrichtung (45), insbesondere eine Drossel, ein Ventil und/oder einen Druckminderer, aufweist.

4. Hydraulikaggregat (10) nach einem der vorstehenden Ansprüche, **dadurch gekennzeichnet, dass**
- die Kupplung (28) mittels einer Schaltleitung (22) mit der Niederdruck-Pumpe (12) verbunden ist und
- die Schaltleitung (22) ein Magnetventil (26), insbesondere ein Proportionalventil, aufweist.

5. Schiffsgetriebe mit
(a) einem Hydraulikaggregat (10) nach einem der vorstehenden Ansprüche,
(b) wobei die Niederdruck-Pumpe (12) Teil eines Schmierölkreislaufs (39) ist.

6. Schiffsgetriebe nach Anspruch 5, **dadurch gekennzeichnet, dass** die Hochdruck-Pumpe (14) Teil eines Druckölkreislaufs (43) ist.

7. Schiffsgetriebe nach Anspruch 6, **gekennzeichnet durch** eine Kupplung (28), die Teil des Druckölkreislaufs (43) ist und zum Schalten mittels Hydraulikflüssigkeit (20), die unter Hochdruck (p₁₄) steht, ausgebildet ist.

## Claims

1. Hydraulic unit (10) with
(a) a low pressure pump (12) for emitting low pressure (p₁₂) hydraulic fluid (20),
(b) a drive (16) that is connected to the low pressure pump (12) in order to drive it,
(c) a high pressure pump (14) for emitting high pressure (p₁₄) hydraulic fluid (20),
wherein a maximum pressure that can be emitted by the high pressure pump (14) is greater than a maximum pressure that be emitted by the low pressure pump (12), and
(d) a coupling (28) by means of which the high pressure pump (14) can be reversibly switched into a torque flow with the drive (16),
(e) wherein the coupling (28) is connected to the low pressure pump (12) in such a way that the coupling (28) can be activated by means of hydraulic fluid (20) at a low pressure (p₁₂),
(f) wherein the coupling (28) is configured such that, when it is subjected to low pressure (p₁₂), it couples with a slip and transfers a drive torque (M₂₈) to the high pressure pump (14) so the high pressure pump (14) emits hydraulic fluid (20) at a high pressure (p₁₄) which is greater than the low pressure (p₁₂),
(g) wherein the coupling (28) is connected to the high pressure pump (14) in such a way that an increase in the drive torque (M₂₈) that is transferred from the coupling (28) to the high pressure pump (14) causes an increase in the high pressure (p₁₄),
**characterised by** the fact that
(h) the coupling (28) is connected to the high pressure pump (14) such that the increase in the high pressure (p₁₄) causes an increase in the drive torque (M₂₈) on the high pressure pump (14).

2. Hydraulic unit (10) according to claim 1, **characterised by** the fact that
- the coupling (28) is connected to the high pressure pump (14) by means of a pressure line and
- the pressure line (40) is designed in such a way that a sudden increase in pressure on a pressure side of the high pressure pump (14), which is greater than the coupling pressure p₂₈ in the coupling by a differential pressure of Δp, leads to a coupling pressure that is greater by half of the differential pressure Δp after a half-life,
- wherein the half-life is at least 200 milliseconds.

3. Hydraulic unit (10) according to claim 2, **characterised by** the fact that the pressure line (40) comprises a flow rate influencing device (45), in particular a throttle, a valve and/or a pressure relief device.

4. Hydraulic device (10) according to one of the above claims, **characterised by** the fact that
- the coupling (28) is connected to the low pressure pump (12) by means of a switch line (22) and
- the switch line (22) comprises a magnetic valve (26), especially a proportional valve.

5. Marine gearbox with
(a) a hydraulic unit (10) according to one of the above claims,
(b) wherein the low pressure pump (12) is part of a lubricant circuit (39).

6. Marine gearbox according to claim 5, **characterised by** the fact that the high pressure pump (14) is part of a pressure oil circuit (43).

7. Marine gearbox according to claim 6, **characterised by**
a coupling (28), which forms part of the pressure oil circuit (43) and is designed to switch by means of hydraulic fluid (20) at high pressure (p₁₄).

## Revendications

1. Groupe hydraulique (10) comprenant
(a) une pompe à basse pression (12) pour fournir un liquide hydraulique (20) avec une basse pression (p₁₂),
(b) un entraînement (16) qui est relié à la pompe à basse pression (12) pour l'entraîner,
(c) une pompe à haute pression (14) pour fournir un liquide hydraulique (20) qui est sous haute pression (p₁₄),
dans lequel une pression maximum susceptible d'être fournie par la pompe à haute pression (14) est supérieure à une pression maximum susceptible d'être fournie par la pompe à basse pression (12), et
(d) un coupleur (28) au moyen duquel la pompe à haute pression (14) est susceptible d'être branchée de façon réversible dans un flux de couple de rotation avec l'entraînement (16),
(e) dans lequel le coupleur (28) est relié à la pompe à basse pression (12) de telle façon que le coupleur (28) est susceptible d'être actionné avec du liquide hydraulique (20) à basse pression (p12),
(f) dans lequel le coupleur (28) est réalisé de telle façon que, lorsqu'il est alimenté en basse pression (p₁₂), il couple avec glissement et transmet un couple de rotation d'entraînement (M₂₈) à la pompe à haute pression (14), de sorte que la pompe à haute pression (14) fournit du liquide hydraulique (20) avec une haute pression (p₁₄) qui est supérieure à la basse pression (p₁₂),
(g) dans lequel le coupleur (28) est relié à la pompe à haute pression (14) de telle façon qu'une augmentation du couple de rotation d'entraînement (M₂₈) transmis par le coupleur (28) à la pompe à haute pression (14) entraîne une augmentation de la haute pression (p₁₄),
**caractérisé en ce que**
(h) le coupleur (28) est relié à la pompe à haute pression (14) de telle façon que l'augmentation de la haute pression (p₁₄) entraîne une augmentation du couple de rotation d'entraînement (M₂₈) sur la pompe à haute pression (14).

2. Groupe hydraulique (10) selon la revendication 1, **caractérisé en ce que**
- le coupleur (28) est relié à la pompe à haute pression (14) au moyen d'une conduite de pression (40), et
- la conduite de pression (40) est réalisée de telle façon qu'une augmentation brutale de la pression sur un côté pression de la pompe à haute pression (14), dont la pression différentielle Δp est supérieure à la pression de coupleur p₂₈ dans le coupleur, mène après une demi-vie à une pression de coupleur qui est supérieure à la moitié de la pression différentielle Δp, et
- la demi-vie est d'au moins 200 ms.

3. Groupe hydraulique (10) selon la revendication 2, **caractérisé en ce que** la conduite de pression (40) comprend un dispositif pour influencer l'écoulement (45), en particulier un étranglement, une valve et/ou un réducteur de pression.

4. Groupe hydraulique (10) selon l'une des revendications précédentes, **caractérisé en ce que**
- le coupleur (28) est relié à la pompe à basse pression (12) au moyen d'une conduite de commutation (22), et
- la conduite de commutation (22) comprend une valve magnétique (26), en particulier une vanne proportionnelle.

5. Transmission pour bateau, comprenant
(a) un groupe hydraulique (10) selon l'une des revendications précédentes,
(b) dans laquelle la pompe à basse pression (12) fait partie d'un circuit d'huile de lubrification (39).

6. Transmission pour bateau selon la revendication 5, **caractérisée en ce que** la pompe à haute pression (14) fait partie d'un circuit d'huile sous pression (43).

7. Transmission pour bateau selon la revendication 6, **caractérisée par** un coupleur (28), qui fait partie du circuit d'huile sous pression (43), et qui est réalisé pour commuter au moyen d'un liquide hydraulique (20) qui est sous haute pression (p₁₄).
